# FASCICULE DE BREVET EUROPEEN

(11) **EP 0 716 572 B1**
(45) Date de publication et mention de la délivrance du brevet: **05.08.1998**
(21) Numéro de dépôt: 94926970.8
(22) Date de dépôt: 08.09.1994
(51) Int. Cl.: A41D 31/00, A41D 13/04, F41H 5/04

(54) **NAPPE DE PROTECTION CONSTITUEE DE PLAQUETTES ASSEMBLEES PAR DES ANNEAUX ET TABLIERS OBTENUS AVEC CE TYPE DE NAPPE**
SCHUTZBAHN HERGESTELLT AUS MIT RINGEN VERBUNDENEN PLATTEN SOWIE SCHÜRZEN DARAUS GEFERTIGT
PROTECTIVE SHEET CONSISTING OF PLATES JOINED BY RINGS AND APRONS OBTAINED USING THIS TYPE OF LAYER

(30) Priorité: 10.09.1993 FR 9310950
(43) Date de publication de la demande: 19.06.1996
(73) Titulaire: MANULATEX FRANCE, F-49123 Champtoce-sur-Loire (FR)
(72) Inventeur: BODARD, Jean-Pierre, F-49123 Champtoce-sur-Loire (FR); JAUNAULT, Philippe, F-49123 Champtoce-sur-Loire (FR)
(74) Mandataire: Phélip, Bruno
(86) Numéro de dépôt international: FR9401063
(87) Numéro de publication internationale: WO9507033

(56) Documents cités:
- FR-A- 482 337
- FR-A- 2 397 166
- GB-A- 2 261 589

## Description

La présente invention concerne un perfectionnement aux nappes constituées de plaquettes assemblées par des anneaux ; elle concerne également les tabliers de protection confectionnés avec ce type de nappe.

Les tabliers confectionnés avec les nappes actuelles, du type de celles décrites dans le document EP-A-0 284 696, c'est-à-dire des nappes constituées de simples plaquettes métalliques rondes, carrées ou rectangulaires, ou de forme approchante, n'offrent pas une sécurité totale. Pour ce genre d'articles, les plaquettes sont partiellement superposées, toujours dans le même sens, par rangées.

Cette disposition des plaquettes implique un sens bien précis d'utilisation du tablier.

Ces tabliers de protection sont parfois doublés recto et verso par une toile plastifiée ou autre qui protège l'utilisateur contre les salissures dues aux frottements sur les plaquettes métalliques. L'utilisateur peut, par mégarde, positionner le tablier à l'envers et, de ce fait, courir le risque de se blesser avec une pointe acérée qui pourrait passer entre les plaquettes.

La présente invention propose un perfectionnement à ce type de nappe pour éviter ce genre d'inconvénient.

La nappe selon l'invention, et telle que définie à la revendication 1, est constituée de plaquettes qui sont conformées avec un relief générant, en coopération avec une plaquette adjacente, une sorte d'obstacle ou de butée pour la pointe d'un organe acéré susceptible de glisser et de s'introduire entre deux plaquettes. D'autres modes de réalisation sont revendiqués aux revendications 2 à 12.

Selon un premier mode de réalisation, le relief est constitué d'un repli à l'équerre ou sensiblement à l'équerre formé au niveau d'une arête de la plaquette, lequel repli est orienté vers la plaquette adjacente et confère à ladite plaquette une section en L.

Selon un second mode de réalisation, le relief est constitué de deux replis à l'équerre ou sensiblement à l'équerre, formés sur une face et sur l'autre de la plaquette, au niveau de deux arêtes opposées ; ces replis sont orientés vers les plaquettes adjacentes qui les chevauchent et confèrent à ladite plaquette une section en Z.

Selon un autre mode de réalisation, le relief est constitué de deux replis à l'équerre ou sensiblement à l'équerre formés sur une même face de la plaquette, au niveau de deux arêtes opposées ; ces replis sont orientés vers les plaquettes adjacentes qui les chevauchent et confèrent à ladite plaquette une section en U.

Selon un autre mode de réalisation, le relief est en forme de voûte conférant à la plaquette une allure de segment de cylindre dont la section est en arc de cercle.

Pour ces deux derniers modes de réalisation, les plaquettes se chevauchent à la manière de tuiles type canal ayant une même forme en U ou en arc de cercle, constituant un toit.

Selon un autre mode de réalisation le relief est constitué de replis à l'équerre ou sensiblement à l'équerre, disposés au niveau de toutes les arêtes de la plaquette.

L'invention concerne également le tablier de protection confectionné au moyen d'une nappe utilisant ce type de plaquette. La réversibilité de ce tablier permet notamment l'adjonction d'une seule manche de protection, en cotte de mailles par exemple, pour la protection de l'épaule dans le cas de travaux de découpe en hauteur.

L'invention est détaillée à l'aide de la description suivante et des dessins annexés, donnés à titre indicatif, et dans lesquels :
- la figure 1 illustre, vue de profil, une nappe selon un premier mode de réalisation ;
- la figure 2 illustre un second mode de réalisation d'une nappe ;
- la figure 3 illustre un troisième mode de réalisation d'une nappe ;
- la figure 4a représente, en perspective, un assemblage de plaquettes qui correspondent au troisième mode de réalisation ;
- la figure 4b représente, en perspective également, une variante de la plaquette selon le troisième mode de réalisation ;
- la figure 5 représente un quatrième mode de réalisation d'une nappe ;
- la figure 6 est une vue en perspective d'une plaquette correspondant à un cinquième mode de réalisation possible d'une nappe ;
- la figure 7 montre, en perspective, l'assemblage des plaquettes de la figure 6 pour constituer la nappe ;
- la figure 8 représente schématiquement un tablier de protection susceptible d'être confectionné à partir d'une nappe de plaquettes telle qu'illustrée sur les figures 1 à 6 ;
- la figure 9 représente un tablier muni d'une protection d'épaule ;
- la figure 10 représente le panneau de cotte de mailles greffé sur le tablier de la figure 9.

La figure 1 représente, selon une coupe AA de la figure 8, l'assemblage des plaquettes 1 constituant une nappe. Ces plaquettes ont une forme générale rectangulaire ; elles sont assemblées au moyen d anneaux de jonction 2, par l'intermédiaire d'orifices de passage 3 disposés par exemple dans les angles, comme représenté figures 4a et 4b.

On remarque, figure 1, une pointe acérée A disposée d'un côté de la nappe et une autre pointe B disposée de l'autre côté de la nappe.

Sur les nappes classiques, conformes à l'état de la technique, lorsqu'elle se déplace de haut en bas, la pointe A glisse sur les plaquettes sans possibilité de pénétration entre deux plaquettes adjacentes. En revanche, la pointe B, lorsqu'elle se déplace de haut en bas, peut, en glissant sur les plaquettes, pénétrer entre deux plaquettes adjacentes.

Pour stopper la progression de la pointe B entre les plaquettes adjacentes, l'invention propose de disposer un obstacle au niveau des parties chevauchantes des plaquettes, en réalisant un relie sur chacune d'elles.

Dans le cas de la figure 1, ce relief consiste en un simple repli 4 à l'équerre, positionné au niveau de l'arête inférieure 5 de chaque plaquette 1, conférant ainsi une section en L. Ce repli 4 a une hauteur, ou largeur, comprise entre 1 et 2 millimètres, par exemple. Il est suffisant pour stopper la progression de la pointe B entre les deux plaquettes 1 en constituant un obstacle ou une butée.

Le repli 4 est orienté vers la plaquette adjacente. Ce repli a une longueur légèrement inférieure à la longueur de la plaquette, comme représenté figure 4a. Il peut également être fragmenté ou crénelé comme représenté fig. 4b.

Le type de nappe constituée d'une juxtaposition de plaquettes, de nature métallique par exemple, peut servir à confectionner des tabliers de protection. Ces tabliers conservent un sens d'utilisation préférentiel mais, en cas d'erreur, c'est-à-dire si l'utilisateur positionne le tablier à l'envers, la présence du repli 4 évitera tout risque de blessure intempestive.

La figure 2 représente, toujours en coupe selon AA, un second mode de réalisation qui offre une sécurité accrue par rapport au premier mode de réalisation.

Chaque plaquette 1 comporte deux replis 4 formés sur une face et sur l'autre de la plaquette, au niveau des deux arêtes 5 et 5' qui sont opposées. Ces replis ont une hauteur de 1 à 2 mm et une longueur inférieure à celle de la plaquette. Ils sont orientés vers les plaquettes adjacentes et sont d un seul tenant ou fragmentés comme représenté fig. 4a et 4b.

On remarque que les replis 4, au niveau d'une jonction de deux plaquettes adjacentes, se situent de part et d'autre du plan de l'anneau de jonction 2.

La section de ces plaquettes s'apparente à un Z ou un S très étiré.

La figure 3 représente, toujours en coupe selon AA, un troisième mode de réalisation de l'invention. Les plaquettes 1 comportent deux replis 4 formés sur une même face : ces replis sont orientés vers les plaquettes adjacentes. Les plaquettes ont une section en forme de U ou cuvette. Elles sont de préférence disposées en regard les unes des autres ; elles se chevauchent à la manière de tuiles type canal constituant un toit. La hauteur des replis est toujours de 1 à 2 mm par exemple et leur longueur légèrement inférieure à la longueur des plaquettes, et ces replis sont soit d'un seul tenant, soit fragmentés ou crénelés comme représenté fig. 4a et 4b.

On remarque, fig. 4b, que le repli 4 est constitué de deux portions 4' sur l'arête 5 de la plaquette et d'une portion 4'' sur l'arête 5'. Lorsque les plaquettes sont assemblées, la portion 4'' obture l'espace situé entre les deux portions 4'. En fait les replis des arêtes opposées sont complémentaires.

Cet aménagement particulier des replis, représenté fig. 4b, avec des échancrures, permet de réduire le poids des plaquettes.

Les nappes représentées sur les figures 2 et 3 présentent l'avantage d'offrir les mêmes caractéristiques de protection quel que soit leur sens d'utilisation. On peut ainsi confectionner des tabliers qui pourront être utilisés dans un sens ou dans l'autre, c'est-à-dire recto ou verso et/ou tête-bêche, sans distinction, offrant ainsi une plus grande sécurité pour l'utilisateur.

La figure 4a représente une portion de nappe confectionnée avec des plaquettes selon le troisième mode de réalisation représenté figure 3. Ces plaquettes 1 ont une forme générale rectangulaire ; elles peuvent être réalisées en un matériau métallique, type aluminium, ou en matériau plastique ou fibreux, de nature adaptée. Les extrémités des plaquettes sont droites ou légèrement arrondies ; elles peuvent comporter un pan coupé dans les angles 6 ou encore, comme représenté fig. 4b, une petite découpe 6' laissant une languette à chaque extrémité des petits côtés de la plaquette. Cette languette s'étend approximativement d'axe en axe.

Ces plaquettes sont adaptées, notamment par leurs orifices 3 et les anneaux 2, pour permettre un léger chevauchement entre elles.

Les plaquettes comportent deux replis 4 orientés sur une même face. Ces replis ont une hauteur de l'ordre de 1 à 2 millimètres et une longueur qui est légèrement inférieure à la longueur de la plaquette. Le repli s'arrête par exemple au droit du bord intérieur du trou 3.

Le diamètre des trous 3 est de l'ordre de la moitié du diamètre des anneaux de jonction 2.

A titre indicatif, la longueur des plaquettes peut être de l'ordre de cinq centimètres et leur largeur trois fois inférieure à ladite longueur. L'espace entre deux anneaux de la bordure verticale est tel qu'il ne permet pas le passage de la pointe d'un couteau.

Des nervures longitudinales permettent d'améliorer la résistance à la flexion. On trouve une nervure 7 dans la partie centrale, en saillie du même côté que les replis 4 et deux nervures 8 disposées entre les trous 3, en saillie de l'autre côté.

La figure 5 représente, toujours en coupe selon AA, un quatrième mode de réalisation des plaquettes, dans lequel ces plaquettes 1 sont mises en relief sous la forme de segments de cylindre. Les plaquettes adjacentes sont disposées en regard les unes des autres ; elles se chevauchent là aussi à la manière de tuiles type canal utilisées pour la construction de toitures.

Une nappe constituée de ces plaquettes selon le quatrième mode de réalisation, représenté figure 5, présente les mêmes avantages qu'une nappe constituée de plaquettes selon les autres modes de réalisation et en particulier selon le troisième mode de réalisation représenté figure 3.
En effet un tablier confectionné avec ce type de nappe pourra être utilisé dans les deux sens, recto ou verso, et/ou tête-bêche, offrant la même protection à l'utilisateur.

Dans ce quatrième mode de réalisation, les plaquettes ont une section en forme d'arc de cercle dont la flèche correspond sensiblement au quart de la hauteur, ou largeur, de la plaquette.

La figure 6 montre un autre type de plaquette qui permet l'obtention du cinquième mode de réalisation de nappe, représenté sur la figure 7.

Cette plaquette 1 a une forme générale rectangulaire. Ses arêtes longitudinales 5 et 5' comportent des replis 4 orientés sur une même face ; ses petites arêtes 9 et 9' comportent des replis 10 orientés sur la même face que les replis 4. Les replis 4 et 10 ont une hauteur de l'ordre de 1 à 2 millimètres : ils s'étendent sur une longueur légèrement inférieure à celle des arêtes 5, 5' et 9, 9' correspondantes, pour dégager chaque angle 6. Ces angles 6 sont coupés pour augmenter la flexibilité de la nappe.

On remarque également la présence d'orifices 3 pour le passage des anneaux de jonction. Deux orifices 3 sont disposés le long des grands côtés et un seul orifice au centre, sur chacun des petits côtés de la plaquette.

Pour réaliser une nappe, figure 7, ces plaquettes sont juxtaposées par lignes et par colonnes ; elles se chevauchent les unes les autres horizontalement et verticalement. Les plaquettes 1 adjacentes sont disposées en regard les unes des autres sur chaque ligne et sur chaque colonne. Ainsi sur la nappe confectionnée, chaque plaquette 1 est orientée en sens opposé par rapport aux quatre plaquettes qui l entourent et auxquelles elle est attachée.

Les anneaux de jonction 2 assurent l'assemblage des plaquettes 1 entre elles ; on remarque que sur chaque colonne les plaquettes sont assemblées par des anneaux 2' disposés verticalement ; sur chaque ligne, elles sont assemblées par des anneaux 2'' disposés horizontalement.

Le chevauchement des plaquettes permet aux replis 4 et 10 de se trouver de l'autre côté du plan des anneaux de jonction par rapport au corps même de la plaquette correspondante : chaque repli 4, 10 se situe donc dans l'encombrement de la plaquette adjacente.

On a représenté, figure 8, de façon schématique, un tablier de protection confectionné avec une nappe de plaquettes telles que représentées sur les figures précédentes.

Les replis 4 de ces plaquettes sont positionnés de préférence horizontalement sur le tablier, lorsque celui-ci est porté par l'utilisateur, de même que les génératrices des segments constituant le quatrième mode de réalisation représenté figure 5.

Un tablier confectionné avec une nappe utilisant des plaquettes selon le premier mode de réalisation, représenté figure 1, sera constitué de plaquettes 1 dont les replis 4 seront positionnés de préférence à la partie inférieure des plaquettes.

La structure des plaquettes selon l'invention permet d'augmenter leur dimension pour la confection d'un tablier, tout en augmentant la protection. Cela permet de diminuer le nombre de plaquettes et le nombre d'anneaux utiles ; on diminue ainsi de façon notable le poids de ce type de tablier.

La fig. 9 représente un tablier confectionné à partir de plaquettes mais qui comporte en plus une manche 11 réalisée en cotte de mailles constituée d'anneaux métalliques de petit diamètre, enchevêtrés les uns dans les autres. Cette manche 11 est réalisée à partir d'un panneau de cotte de mailles représenté fig. 10. Ce panneau est assemblé sur les plaquettes 1 de façon à couvrir l'épaule de l'utilisateur et en particulier la partie avant, le dessus, l'arrière partiellement et la majeure partie du bras.

Cette cotte de mailles est fixée au moyen d'anneaux sur les plaquettes 1. On remarque que la partie supérieure du tablier comporte une addition de plaquettes 1 pour permettre l'accrochage de la cotte de mailles et guider sa descente dans le dos.

La manche 11 est formée au moyen d'une jonction des angles 13 et 14 du panneau représenté fig. 10 c'est-à-dire une jonction des extrémités de l'arête externe du panneau de cotte de mailles.

Le tablier est muni de sangles 15 et 16. Ces sangles sont croisées dans le dos de l'utilisateur.

A cet effet, la sangle 16 comporte, juste au-dessus de son ancrage sur le tablier c'est-à-dire en haut de la partie des panneaux de cotte de mailles, un passant 17 dans lequel on peut introduire la sangle 15.

Ces sangles sont réglables par des moyens classiques appropriés et comportent, chacune, à leur extrémité, des crochets ou mousquetons. Ces mousquetons 18 sont destinés à coopérer avec des fixations en forme d'anneaux ou autres, 19 positionnées sur les rebords du tablier. On peut disposer plusieurs fixations 19 sur le rebord pour permettre un ajustement du tablier en fonction de la taille de l'utilisateur.

## Revendications

1. Nappe constituée de plaquettes assemblées par des anneaux, lesquelles plaquettes se chevauchent partiellement au niveau de leurs arêtes horizontales et verticales, caractérisée en ce qu'elle comporte des plaquettes (1) dont l'une au moins des arêtes est conformée avec un relief qui est orienté vers la plaquette adjacente, ledit relief définissant un obstacle, en coopération avec ladite plaquette adjacente, pour le passage d'un organe acéré.

2. Nappe selon la revendication 1, caractérisée en ce que le relief est constitué d'un repli (4) à l'équerre ou sensiblement à l'équerre, au niveau d'une arête de la plaquette (1), lequel repli (4) est orienté vers la plaquette adjacente qui le chevauche.

3. Nappe selon la revendication 1, caractérisée en ce que le relief est constitué de deux replis (4) à l'équerre ou sensiblement à l'équerre, formés sur une face et sur l'autre de la plaquette (1), au niveau de deux arêtes (5, 5') respectivement opposées, lesquels replis lui confèrent une section en Z ou S allongée et sont orientés vers les plaquettes adjacentes qui les chevauchent.

4. Nappe selon la revendication 1, caractérisée en ce que le relief est constitué de deux replis (4) à l'équerre ou sensiblement à l'équerre, formés sur une même face de la plaquette au niveau de deux arêtes (5, 5') opposées, lesquels replis (4) lui confèrent une section en U et sont orientés vers les plaquettes adjacentes qui les chevauchent.

5. Nappe selon la revendication 1, caractérisée en ce que le relief est en forme de voûte conférant à la plaquette une allure de segment de cylindre dont la section est en arc de cercle.

6. Nappe selon l'une quelconque des revendications 4 ou 5, caractérisée en ce qu'elle comporte des plaquettes se chevauchant à la manière de tuiles type canal, utilisées pour la construction de toitures.

7. Nappe selon la revendication 1, caractérisée en ce que le relief est constitué de replis (4, 10) à l'équerre ou sensiblement à l'équerre, disposés au niveau de toutes les arêtes (5, 9) de la plaquette.

8. Nappe selon la revendication 1, caractérisée en ce qu'elle est constituée de plaquettes qui comportent des replis fragmentés, ou crénelés, lesquels replis sont disposés de façon complémentaire sur les arêtes opposées d'une même plaquette.

9. Nappe selon la revendication 1, caractérisée en ce qu'elle est constituée de plaquettes qui comportent des nervures longitudinales (7, 8) constituant des renforts.

10. Tablier de protection confectionné au moyen d'une nappe selon l'une quelconque des revendications 1 à 7.

11. Tablier de protection selon la revendication 10, caractérisé en ce qu'il comporte une manche en cotte de mailles constituée d'anneaux métalliques assemblés sur les plaquettes (1).

12. Tablier de protection selon la revendication 10, caractérisé en ce qu'il comporte des sangles (15, 16) et, sur l'une des sangles, un passant (17) qui permet de croiser lesdites sangles dans le dos de l'utilisateur.

## Claims

1. A layer consisting of plates joined by rings, whereas the said plates overlap each other partially at their horizontal and vertical edges, characterised in that it comprises plates (1) for which at least one edge is formed with a relief oriented to the adjacent plate, whereby the said relief delineates an obstacle, in combination with the said adjacent plate, for the passage of a sharp element.

2. A layer according to claim 1, characterised in that the relief consists of a square, or more or less square, double fold (4) at a edge of the plate (1), whereas the said double fold (4) is oriented to the adjacent plate overlapping the former.

3. A layer according to claim 1, characterised in that the relief consists of two square, or more or less square, double folds (4), formed on one face and on the other of the plate (1), at two edges (5, 5') respectively opposite, whereby the said double folds confer it an oblong Z or S-section and are oriented to the adjacent plates overlapping the former.

4. A layer according to claim 1, characterised in that the relief consists of two square, or more or less square, double folds (4), formed on the same face of the plate (1), at two edges (5, 5') respectively opposite, whereby the said double folds (4) confer it a U-section and are oriented to the adjacent plates overlapping the former.

5. A layer according to claim 1, characterised in that the relief is vault-shaped conferring to the plate the aspect of a cylindrical segment whose section is that of an arc of circle.

6. A layer according to any of the claims 4 or 5, characterised in that it comprises plates overlapping each other as channel-type tiles, used for the construction of roofing.

7. A layer according to claim 1, characterised in that the relief consists of square, or more or less square, double folds (4, 10) arranged at all the edges (5, 9) of the plate.

8. A layer according to claim 1, characterised in that it consists of plates presenting fragmented or ribbed double folds, whereas the said double folds are arranged complementary on the opposite edges of the same plate.

9. A layer according to the claim 1, characterised in that it consists of plates comprising longitudinal ribs (7, 8) constituting reinforcing pieces.

10. A protection apron made using a layer according to any of the claims 1 to 7.

11. A protection apron according to claim 10, characterised in that it comprises a sleeve of a coat of mail consisting of metal rings assembled on the plates (1).

12. A protection apron according to claim 10, characterised in that it comprises straps (15, 16) and, on one of the straps, a collar (17) enabling to cross the said straps on the back of the user.

## Patentansprüche

1. Bahn hergestellt aus mit Ringen verbundenen Platten, wobei diese Platten sich im Bereich ihrer horizontalen und vertikalen Kanten teilweise überlappen, dadurch gekennzeichnet daß sie Platten (1) enthält, von denen wenigstens eine Kante ein angeformtes Relief aufweist, das gegen die benachbarte Platte gerichtet ist, wobei dieses Relief im Zusammenwirken mit der genannten benachbarten Platte ein Hindernis für die Passage eines spitzen Gegenstands bildet.

2. Bahn nach Anspruch 1, dadurch gekennzeichnet, daß das Relief aus einem rechtwinklig oder im wesentlichen rechtwinklig abgewinkelten Falz im Bereich einer Kante der Platte (1) besteht, wobei dieser Falz (4) in Richtung der ihn überlappenden benachbarten Platte gerichtet ist.

3. Bahn nach Anspruch 1, dadurch gekennzeichnet, daß das Relief aus zwei rechtwinklig oder im wesentlichen rechtwinklig abgewinkelten Falzen (4) besteht, die zur einen und zur anderen Seite der Platte (1) im Bereich zweier einander gegenüberliegender Kanten (5, 5') abgewinkelt sind, wobei diese Falze ihr ein Z- oder S-förmiges Schnittbild verleihen und in Richtung auf die sie überlappenden benachbarten Platten gerichtet sind.

4. Bahn nach Anspruch 1, dadurch gekennzeichnet daß das Relief durch zwei rechtwinklig oder im wesentlichen rechtwinklig abgewinkelte Falze (4) gebildet ist, die zur gleichen Seite der Platte hin im Bereich zweier einander gegenüberliegender Kanten (5, 5') angeformt sind, wobei diese Falze (4) ihr ein U-förmiges Schnittbild verleihen und in Richtung auf die sie überlappenden benachbarten Platten gerichtet sind.

5. Bahn nach Anspruch 1, dadurch gekennzeichnet, daß das Relief die Form einer Wölbung besitzt, die der Platte die Form eines Zylindersegments verleiht, deren Schnittbild ein Kreisbogen ist.

6. Bahn nach einem der Ansprüche 4 oder 5, dadurch gekennzeichnet, daß sie Platten enthält, die sich nach Art von Ziegeln des Rinnentyps, wie sie für Dachkonstruktionen verwendet werden, überlappen.

7. Bahn nach Anspruch 1, dadurch gekennzeichnet daß das Relief aus Falzen (4, 10) besteht, die rechtwinklig oder im wesentlichen rechtwinklig abgewinkelt und im Bereich aller Kanten (5, 9) der Platte angeordnet sind.

8. Bahn nach Anspruch 1, dadurch gekennzeichnet, daß sie aus Platten besteht, die geteilte oder gerippte Falze enthalten, wobei diese Falze in komplementärer Anordnung an einander gegenüberliegenden Kanten der gleichen Platte angeordnet sind.

9. Bahn nach Anspruch 1, dadurch gekennzeichnet, daß sie aus Platten besteht, die Versteifungen bildende Längsrinnen (7, 8) enthalten.

10. Schutzschürze gefertigt mit Hilfe einer Bahn nach einem der Ansprüche 1 bis 7.

11. Schutzschürze nach Anspruch 10, dadurch gekennzeichnet daß sie einen Panzerhemdärmel umfaßt, der durch Metallringe gebildet ist, die auf den Platten (1) angeordnet sind.

12. Schutzschürze nach Anspruch 10, dadurch gekennzeichnet daß sie Träger (15, 16) und einen Durchlaß (17) an einem der Träger umfaßt, der es ermöglicht, die genannten Träger auf dem Rücken des Benutzers zu kreuzen.
